# EUROPÄISCHE PATENTSCHRIFT

(11) **EP 3 625 420 B1**
(45) Veröffentlichungstag und Bekanntmachung des Hinweises auf die Patenterteilung: **14.04.2021**
(21) Anmeldenummer: 18724558.4
(22) Anmeldetag: 16.05.2018
(51) Int. Cl.: E05F 5/00, A47B 88/467

(54) **MÖBEL UND VERFAHREN ZUR MONTAGE EINES SCHIEBEELEMENTES AN EINEM MÖBELKORPUS**
FURNITURE AND METHOD FOR ASSEMBLING A SLIDE ELEMENT ON A FURNITURE CARCASS
MEUBLE ET PROCÉDÉ DE MONTAGE D'UN ÉLÉMENT COULISSANT SUR UN CORPS DE MEUBLE

(30) Priorität: 18.05.2017 DE 102017110894
(43) Veröffentlichungstag der Anmeldung: 25.03.2020
(73) Patentinhaber: Hettich-Heinze GmbH & Co. KG, 32139 Spenge (DE)
(72) Erfinder: TREIBER, André, 33824 Werther (DE); WARDA, Thomas, 32052 Herford (DE)
(74) Vertreter: Dantz, Jan Henning
(86) Internationale Anmeldenummer: PCT/EP2018/062654
(87) Internationale Veröffentlichungsnummer: WO 2018/210901

(56) Entgegenhaltungen:
- EP-A1- 2 208 439
- EP-A1- 2 208 442
- EP-A1- 2 401 941
- EP-A2- 2 546 444
- DE-U1- 8 328 992
- DE-U1-202010 013 193
- JP-A- 2007 092 386
- US-A1- 2015 033 502

## Beschreibung

Die vorliegende Erfindung betrifft ein Möbel nach dem Oberbegriff des Anspruches 1 und ein Verfahren zur Montage eines Schiebeelementes an einem Möbelkorpus.

Die DE 10 2014 105 553 A1 offenbart eine Beschleunigungs- oder Bremsvorrichtung für ein Möbel, bei der ein Mitnehmer entlang einer Führungsbahn bewegbar ist und der Mitnehmer mit einem Aktivator in Eingriff bringbar ist, um ein Schiebeelement, wie eine Schiebetür, abzubremsen und in eine Endposition zu bewegen. Ein solcher Selbsteinzug verhindert laute Anschlaggeräusche und ermöglicht es, die Schiebetür in einer vorbestimmten Endposition zu halten. Problematisch bei der Montage eines solchen Möbels ist die Positionierung des Selbsteinzuges, wenn dieser die Endposition für die Schiebetür vorgibt. Wird der Selbsteinzug in Längsrichtung der Führungsschiene für die Schiebetür nicht exakt positioniert, kann es zu einer unerwünschten Stufen- oder Spaltbildung in der Endposition der Schiebetür kommen.

EP 2 208 442 A1 offenbart eine Auszugsführung mit einer verfahrbaren Laufschiene für einen Schubkasten, an der ein mit einem Mitnehmer koppelbarer Aktivator verstellbar angeordnet ist. Ähnliche Auszugsführungen zeigen EP 2 208 439 A1 und DE 20 2010 013 193 U1.

EP 2 401 941 offenbart einen Selbsteinzug mit einer Kurvenführung, bei der ein mit einem Aktivator koppelbaren Mitnehmer entlang einer Führungsbahn an einem Gehäuse zwischen zwei Endpositionen geführt ist. Der Mitnehmer ist an einem abgewinkelten Endabschnitt der Führungsbahn verschwenkbar.
JP 2007-92386 offenbart einen Schließvorrichtung für eine Schiebetür mit einem hydraulischen Dämpfer, um die Schiebetür vor Erreichen der Schließposition abzubremsen.

EP 2 546 444 offenbart eine Vorrichtung zur Unterstützung des Schließens von Schiebetüren. US 2015/0033502 offenbart ein Laufteil für Schiebetüren und DE 83 28 992 eine Puffervorrichtung zur Anschlagdämpfung von Schiebetüren.

Es ist daher Aufgabe der vorliegenden Erfindung, ein Möbel und ein Verfahren zur Montage eines Schiebeelementes an einem Möbelkorpus zu schaffen, mittels dem auf einfache Weise eine Positionierung eines Schiebeelementes in einer Endposition möglich ist.

Diese Aufgabe wird mit einem Möbel mit den Merkmalen des Anspruches 1 sowie einem Verfahren mit den Merkmalen des Anspruches 13 gelöst.

Bei dem erfindungsgemäßen Möbel wird das Schiebeelement, das als Schiebetür, Faltschiebetür oder anderes Schiebeelement ausgebildet sein kann, über mindestens ein Laufteil entlang einer Laufschiene verfahrbar gehalten. Eine Endposition für das Schiebeelement wird durch eine Anschlageinrichtung vorgegeben, bei der ein Aktivator mit einem Anschlagelement in Eingriff gebracht wird. Erfindungsgemäß ist ein Verstellmechanismus für den Aktivator vorgesehen, über den der Aktivator in Längsrichtung der Laufschiene verstellbar ist, um die Endposition des Schiebeelementes einzustellen. Ein solcher Verstellmechanismus führt zu dem Vorteil, dass die Endposition des Schiebeelementes auch in der montierten Position des Schiebeelementes verändert werden kann, so dass der Monteur zu jedem Zeitpunkt sieht, ob das Schiebeelement korrekt relativ zu dem Möbelkorpus positioniert ist. Dies ermöglicht eine einfache Feinjustierung des Schiebeelementes zur Optimierung der Spalt- und Fugenmaße.

Vorzugsweise weist der Verstellmechanismus ein mit dem Laufteil verbundenes Bauteil und ein mit dem Aktivator verbundenes Bauteil auf, die relativ zueinander verschiebbar sind. Dadurch kann der Verstellmechanismus in einer entriegelten Position für eine Schiebebewegung des Schiebeelementes relativ zum Möbelkorpus sorgen, die dann nach der gewünschten Positionierung fixiert wird. Hierfür weist der Verstellmechanismus ein Riegelelement auf, mittels dem die eingestellte Position klemmend oder formschlüssig fixierbar ist. Das Riegelelement kann dabei ein verschwenkbar gelagertes Betätigungselement umfassen, so dass eine werkzeugfreie Verstellung über den Verstellmechanismus möglich ist. Vorzugsweise ist hierbei das Betätigungselement im Bereich der Oberkante des jeweiligen Schiebeelementes, besonders bevorzugt oberhalb der Oberkante des jeweiligen Schiebeelementes, angeordnet, so dass der Monteur, auch wenn sich das Schiebeelement bereits nahezu in der Verschlussposition befindet, mühelos von vorne und von oben das Betätigungselement greifen und den Verstellvorgang beginnen kann, um das Schiebeelement in die endgültig gewünschte Verschlussposition zu bringen. Alternativ können auch Schnecken, Exzenter oder Spindeln eingesetzt werden, um den Verstellmechanismus zu betätigen.

Gemäß einer weiteren Ausgestaltung ist das Anschlagelement als Mitnehmer eines Selbsteinzuges ausgebildet, der entlang einer Führung verfahrbar ist. Dadurch kann der Aktivator über den Selbsteinzug in eine Schließposition verfahren werden, insbesondere auch über ein Dämpfungselement, so dass ein Abbremsen vor Erreichen der Schließposition ermöglicht wird. Über den Selbsteinzug und den Mitnehmer des Selbsteinzuges wird die Endposition des Schiebeelementes vorgegeben, die über den Verstellmechanismus an dem Aktivator verändert werden kann. Statt der Kopplung des Mitnehmers eines Selbsteinzuges mit dem Aktivator ist es auch möglich, das Anschlagelement als stationären Anschlag auszubilden, der an dem Möbelkorpus oder der Laufschiene fixiert ist. Ein solcher stationärer Anschlag kann beispielsweise ein U-förmiger Formkörper sein, an dem der Aktivator rastend fixiert wird.

Der Verstellmechanismus weist vorzugsweise einen Verstellweg von mindestens 20 mm auf, vorzugsweise zwischen 30 mm und 80 mm. Dadurch kann der Schiebetürbeschlag mit dem Verstellmechanismus für unterschiedliche Möbel eingesetzt werden, je nachdem, ob bei dem Möbel die Seitenwände eine seitliche Stirnkante des Schiebeelementes überdecken sollen oder umgekehrt das Schiebeelement in der geschlossenen Position eine vordere Stirnkante der Seitenwand überdecken soll. Beide Ausgestaltungen des Möbels können mit dem erfindungsgemäßen Möbel mit dem entsprechenden Verstellmechanismus realisiert werden.

Der Verstellmechanismus ist vorzugsweise mit dem Aktivator an dem Schiebeelement fixiert, beispielsweise an einer Rückseite und einer Oberseite des Schiebeelementes. Dadurch ist der Verstellmechanismus in einem von vorne nicht sichtbaren Bereich angeordnet und dennoch leicht zugänglich. Das Schiebeelement kann beispielswiese als plattenförmige Schiebetür ausgebildet sein, die einen Oberboden eines Möbelkorpus überragt, so dass der Verstellmechanismus für den Aktivator hinter der Schiebetür positioniert werden kann.

Erfindungsgemäß ist das Riegelelement über einen als Betätigungselement wirkenden drehbaren Hebel lösbar, um den Aktivator verstellen zu können. Der Hebel kann von der Löseposition in eine Verriegelungsposition gedreht werden, um den Aktivator in der eingestellten Position an dem Laufteil oder einem damit verbundenen Bauteil zu fixieren.

In einer weiteren Ausgestaltung ist der Aktivator als Steg oder Vorsprung ausgebildet, der senkrecht zur Längsrichtung der Laufschiene biegbar oder drehbar ist. Hierfür kann der Aktivator an einer Stange gehalten sein, die eine gewisse Dreh- oder Biegebewegung des Aktivators ermöglicht und Rückstellkräfte erzeugt, wenn der Aktivator ausgelenkt wird. Der Aktivator kann dabei um mindestens 20°, vorzugsweise um mindestens 30°, verschwenkbar sein.

Bei dem Verfahren wird nach dem Fixieren einer Laufschiene an einem Möbelkorpus und dem Aufsetzen mindestens eines Laufteils mit einem Schiebeelement ein Verfahren des mindestens einen Laufteils mit einem Schiebelement in eine vorläufige Position im Bereich der gewünschten Endposition relativ zum Möbelkorpus vorgenommen, von wo aus ein Verstellvorgang vorgenommen wird. Hierfür wird eine Anschlageinrichtung mit einem Aktivator gekoppelt und/oder kontaktiert und einem mit dem Aktivator in Eingriff und/oder zur Anlage an einem Anschlagelement gebracht. Dann kann das Schiebeelement durch einen Verstellmechanismus mittels des Aktivators in Längsrichtung der Lauf-schiene oder durch Bewegen des Aktivators durch das Schiebeelement bewegt werden, um das Schiebeelement in eine gewünschte Endposition zu positionieren. Diese Endposition kann dann über den Verstellmechanismus verriegelt oder fixiert werden, so dass für den Monteur schon bei dem Verstellvorgang sichtbar ist, wann die gewünschte Endposition erreicht ist.

Die Erfindung wird nachfolgend anhand von mehreren Ausführungsbeispielen mit Bezug auf die beigefügten Zeichnungen näher erläutert. Es zeigen:
- Figur 1: eine perspektivische Ansicht eines erfindungsgemäßen Möbels;
- Figur 2: eine Rückansicht des Möbels der Figur 1;
- Figur 3: eine Draufsicht auf das Möbel der Figur 1 in einer mittleren Endposition der Schiebeelemente;
- Figur 4: eine Draufsicht auf das Möbel der Figur 1 mit einem seitlich überstehenden Schiebeelement;
- Figur 5: eine Draufsicht auf das Möbel der Figur 1 mit einem seitlich versetzt angeordneten Schiebeelement;
- Figuren 6A bis 6D: mehrere Ansichten des Möbels der Figur 1 bei der Ausrichtung des Schiebeelementes zur Außenseite hin;
- Figuren 7A bis 7D: mehrere Ansichten des Möbels der Figur 1 bei der Ausrichtung eines Schiebeelementes zur Innenseite hin;
- Figur 8: eine perspektivische Explosionsdarstellung des Verstellmechanismus des Möbels der Figur 1;
- Figuren 9A und 9B: zwei Ansichten eines Laufteils mit dem Verstellmechanismus in unterschiedlichen Positionen;
- Figuren 10A bis 10C: mehrere Ansichten eines modifizierten Laufteils für ein erfindungsgemäßes Möbel;
- Figur 11: eine perspektivische Explosionsdarstellung des Verstellmechanismus des Laufteils der Figur 10;
- Figur 12: eine perspektivische Ansicht eines weiteren Ausführungsbeispiels eines Laufteils für ein erfindungsgemäßes Möbel;
- Figur 13: eine perspektivische Explosionsdarstellung des Verstellmechanismus des Laufteils der Figur 12;
- Figur 14: eine perspektivische Explosionsdarstellung eines weiteren Ausführungsbeispiels eines erfindungsgemäßen Laufteils;
- Figur 15: eine perspektivische Ansicht des Laufteils der Figur 14 in einer Verstellposition;
- Figuren 16A und 16B: zwei perspektivische Ansichten des Laufteils der Figur 15 in einer Verriegelungsposition mit unterschiedlich positionierten Aktivatoren;
- Figuren 17A bis 17C: mehrere Ansichten des Laufteils der Figur 14 in einer Verstellposition;
- Figuren 18A bis 18C: mehrere Ansichten des Laufteils der Figur 14 in einer Verriegelungsposition, und
- Figur 19: eine perspektivische Ansicht des Laufteils der Figur 14 mit verschwenktem Aktivator.

Ein Möbel 1 umfasst einen schrankförmigen Möbelkorpus 2 mit zwei Seitenwänden 3, die über einen Boden und einen Oberboden 4 miteinander verbunden sind. An einer Vorderseite des Möbelkorpus 2 sind zwei Schiebeelemente 5 und 6 in Form von Schiebetüren vorgesehen, wobei das Möbel 1 auch nur ein Schiebeelement oder mehr als zwei Schiebeelemente aufweisen kann. Die Schiebeelemente 5 und 6 verdecken in einer Verschlussposition eine Öffnung des Möbelkorpus 2 und können diese in einer Öffnungsposition freigeben. Hierfür ist das hintere Schiebeelement 5 über Laufteile 9 und das vordere Schiebeelement 6 über Laufteile 8 verfahrbar. Jedes der Laufteile 8 und 9 weist eine Rolle 10 auf, die in einer Führungsbahn einer Laufschiene 7 bewegbar ist. Dabei weist die Laufschiene 7 zwei Führungsbahnen auf, jeweils für die Rollen 10 der vorderen Laufteile 8 oder der hinteren Laufteile 9. Die Laufschiene 7 ist dabei an einem Oberboden 4 des Möbelkorpus 2 fixiert, und die Schiebeelemente 5 und 6 überragen den Oberboden 4 geringfügig, so dass ein Verstellmechanismus 11 zur Positionierung einer Endposition der Schiebeelemente 5 und 6 ohne große Anstrengung von vorne für eine Betätigung erreichbar ist, selbst wenn sich die Schiebeelemente 5 oder 6 in einem Bereich nahe der jeweiligen Seitenwand 3 bzw. nahe der gewünschten Schließposition relativ zum Möbelkorpus 2 befindet.

In Figur 3 ist das Möbel 1 in einer Draufsicht gezeigt, und es ist erkennbar, dass an den Laufteilen 8 und 9 jeweils ein Verstellmechanismus 11 vorgesehen ist, der dazu dient, eine Einstellung der Schiebeelemente 5 oder 6 in Längsrichtung der Laufschiene 7 vornehmen zu können. Dabei ist in Figur 3 jedes Schiebeelement 5 und 6 so positioniert, dass eine vordere Stirnkante der Seitenwände 3 durch die endseitigen Ränder der Schiebeelemente 5 oder 6 überdeckt ist.

Falls bei dem Möbel 1 die Schiebeelemente 5 oder 6 seitlich über die Seitenwände 3 hervorstehen sollen, kann über den Verstellmechanismus 11 die Endposition der Schiebeelemente 5 und 6 verändert werden, so dass beispielsweise gemäß Figur 4 das linke Schiebeelement 5 über die linke Seitenwand 3 seitlich hervorsteht. Alternativ ist es gemäß Figur 5 möglich, über den Verstellmechanismus 11 die Endposition des Schiebeelementes 5 so zu verändern, dass dieses nach innen versetzt ist, so dass beispielsweise nun die Seitenwand 3 nach vorne verlängert werden könnte, so dass diese flächenbündig mit einer Vorderseite des Schiebeelementes 5 abschließt.

Der Verstellmechanismus 11 umfasst dabei einen Aktivator 12, der in diesem Ausführungsbeispiel durch einen nach unten ragenden Vorsprung ausgebildet ist, der mit einem Mitnehmer 13 eines Selbsteinzuges in Eingriff bringbar ist. In den Figuren 3 bis 5 ist dabei nur ein Selbsteinzug mit einem Mitnehmer 13 dargestellt, es ist allerdings möglich, für jeden Aktivator 12 einen Selbsteinzug vorzusehen, insbesondere wenn die Endpositionen der Schiebeelemente 5 und 6 über die Aktivatoren 12 vorgegeben werden sollen, so dass für jedes Schiebeelement 5 oder 6 jeweils zwei Endpositionen, die Verschlussposition und die maximale Öffnungsposition über den Aktivator 12 und einen Selbsteinzug vorbestimmt werden.

Ein Selbsteinzug im Sinne der Anmeldung umfasst dabei einen Mitnehmer, der durch einen Kraftspeicher in eine Richtung vorgespannt ist und bei einer Kopplung des Mitnehmers mit dem Aktivator das Schiebeelement 5 oder 6 in die Endposition ziehen kann. Vorzugsweise ist ein solcher Selbsteinzug gedämpft ausgebildet und umfasst einen oder mehrere Dämpfer, um das Schiebeelement 5 oder 6 vor Erreichen der Endposition abzubremsen.

In den Figuren 6A bis 6D ist der Verstellvorgang für das Schiebeelement 5 dargestellt. In der Ausgangsposition der Figur 6A befindet sich ein seitlicher Rand des Schiebeelementes 5 vor der vorderen Stirnkante der Seitenwand 3 und schließt mit einer äußeren Oberfläche der Seitenwand 3 flächenbündig ab. Um diese Position des Schiebeelementes 5 zu verändern, kann der Monteur ein Riegelelement 15 des Verstellmechanismus 11 verschwenken, um die Verriegelung durch den Verstellmechanismus 11 zu lösen. In Figur 6B ist das Riegelelement 15 in der verschwenkten Position gezeigt, und in dieser Position kann nun die Schiebetür 5 relativ zu dem Möbelkorpus 2 bewegt werden. Wird das Schiebeelement 5 von der in Figur 6B gezeigten Position in die in Figur 6C gezeigte Position bewegt, verschiebt sich ein mit dem Laufteil 9 des Schiebeelementes 5 verbundenes Bauteil 16 relativ zu einem mit dem Aktivator 12 verbundenen Bauteil 17. Nach dem Schiebevorgang kann nun das Riegelelement 15 wieder in die Verriegelungsposition verschwenkt werden, die in Figur 6D gezeigt ist. Dadurch ist die neue Endposition des Schiebeelementes 5 eingestellt, bei der das Schiebeelement 5 nun die Seitenwand 3 nach außen überragt.

In den Figuren 7A bis 7D ist der Verstellvorgang gezeigt, um das Schiebeelement 5 von einer Position entsprechend Figur 6A nach innen zu verstellen, wobei zunächst das Riegelelement 15 verschwenkt wird (Figur 7B) und anschließend das Schiebeelement 5 nach innen verfahren wird relativ zu dem Möbelkorpus 2. Sobald die gewünschte Endposition für das Schiebeelement 5 erreicht ist, kann das Riegelelement 15 wieder verschwenkt werden, um das Schiebeelement 5 nun in der neuen Endposition zu fixieren. Bei einem Öffnungs- oder Schließvorgang wird über den Aktivator 12 nun die neue Endposition angefahren.

In Figur 8 ist der Verstellmechanismus 11 für ein Laufteil 9 im Detail gezeigt. An dem Laufteil 9 mit der Rolle 10 ist eine Trägerleiste 18 fixiert, an der der Aktivator 12 mit einem leistenförmigen Bauteil 17 gehalten ist. In dem leistenförmigen Bauteil 17 sind Langlöcher 19 oder andere längliche Führungsmittel vorgesehen, die sich parallel zur Längsrichtung der Laufschiene 7 erstrecken. Das leistenförmige Bauteil 17 ist dabei zwischen der Trägerleiste 18 und dem Bauteil 16 angeordnet, das an der Trägerleiste 18 fixiert ist. An dem Bauteil 16, das als Abdeckung ausgebildet ist, befinden sich Bolzen 20, die die Langlöcher 19 durchgreifen und an der Trägerleiste 18 fixiert werden. Ferner ist an dem Bauteil 16 das Riegelelement 15 verschwenkbar gelagert, das in einer Aufnahme 21 des Bauteils 16 angeordnet ist und über seitlich hervorstehende Zapfen 22 drehbar an der Aufnahme 21 gehalten ist. An dem Riegelelement 15 befindet sich eine Verzahnung 23 oder ein Klemmelement, um in einer ersten Position des Riegelelementes 15 das leistenförmige Bauteil 17 klemmend oder formschlüssig an dem Bauteil 16 zu fixieren und in einer zweiten Position ein Verschieben des leistenförmigen Bauteils 17 relativ zu dem Bauteil 16 zu ermöglichen.

In den Figuren 9A und 9B ist der Verstellmechanismus 11 an dem Laufteil 9 in einer montierten Position gezeigt. In Figur 9A ist dabei das Riegelelement 15 in einer klemmenden oder formschlüssig fixierenden Position angeordnet, die den Aktivator 12 in einer vorbestimmten Position zu dem Laufteil 9 hält. Wird das Riegelelement 15 verschwenkt, kann das Bauteil 16 relativ zu dem Laufteil 9 und der Trägerleiste 18 verschoben werden, um eine Endposition des Schiebeelementes 5 einzustellen. Der gleiche Verstellmechanismus kann auch an einem Laufteil 8 für ein vorderes Schiebeelement 6 montiert werden.

In den Figuren 10A bis 10C und 11 ist ein modifiziertes Ausführungsbeispiel für ein Laufteil 8' gezeigt, an dem ein anderer Verstellmechanismus vorgesehen ist. Das Laufteil 8' umfasst eine Rolle 10, die an der Laufschiene 7 verfahrbar gehalten ist. Ferner ist an dem Laufteil 8' eine Führung für ein Bauteil 17' ausgebildet, das integral mit einem Aktivator 12' ausgebildet ist oder fest mit diesem verbunden ist. Das Bauteil 17' umfasst ferner eine Zahnleiste 19' oder eine Profilierung und kann über ein Bauteil 16' an dem Laufteil 8' gesichert werden. Zur Fixierung des Bauteils 17' ist eine Schraube 15' vorgesehen, die eine Öffnung an dem Laufteil 8' durchgreift und das Bauteil 16' klemmend gegen das Bauteil 17' drücken kann, wobei an dem Bauteil 16' im Bereich der Zahnleiste 19' Stege 23' oder Zähne vorgesehen sind, die formschlüssig oder kraftschlüssig in die Zahnleiste 19' eingreifen. Durch Lösen der Schraube 15' kann das Bauteil 17' relativ zu dem Laufteil 8' verschoben werden, und durch Anziehen der Schraube 15' kann das Bauteil 17' in der vorbestimmten Position an dem Laufteil 8' fixiert werden. Auch über einen solchen Verstellmechanismus kann eine Justierung der Endposition eines Schiebeelementes 5 oder 6 vorgegeben werden.

In den Figuren 12 und 13 ist ein weiteres Ausführungsbeispiel eines Laufteils 9 gezeigt, das einen modifizierten Verstellmechanismus aufweist. Dieses Ausführungsbeispiel entspricht im Wesentlichen dem Verstellmechanismus der Figur 8, wobei statt des Riegelelementes 15 eine Spindel 31 vorgesehen ist, die in einem Innengewinde eines Blocks 30 drehbar gelagert ist. Der Block 30 ist dabei an dem Bauteil 17 fixiert, in dem Langlöcher 19 vorgesehen sind, die von Bolzen zur Führung des Bauteils 17 durchgriffen sind. An dem Bauteil 16 ist eine erste Aufnahme 33 zur drehbaren, aber axial unverschiebbaren Aufnahme eines Kopfes 32 der Spindel 31 vorgesehen. Ferner ist eine zweite U-förmige Aufnahme 34 zur Aufnahme eines Endes der Spindel 31 vorgesehen, wobei in der montierten Position gemäß Figur 12 die Spindel 31 über den Kopf 32 gedreht werden kann, wodurch eine Verschiebung des Aktivators 12 relativ zu dem Laufteil 9 bewirkt wird. Eine solche Verstellung kann über ein Werkzeug erfolgen, das in eine Werkzeugaufnahme an dem Kopf 32 eingreift, wobei die Spindel 31 selbsthemmend ausgebildet ist.

Statt der dargestellten Verstellmechanismen zur Positionierung des Aktivators 12 relativ zu einem Laufteil 8 oder 9 können auch andere Verstellmechanismen wie Exzentereinrichtungen, Schnecken, Schiebe- oder Schwenkmechanismen vorgesehen werden.

Für die Montage des Möbels wird eine Laufschiene an dem Möbelkorpus 2 an dem Oberboden 4 fixiert. An den Schiebeelementen 5 und 6 werden die Laufteile 8 und 9 fixiert und zudem auch mindestens ein Verstellmechanismus 11 mit einem Aktivator 12 pro Schiebeelement 5 oder 6, vorzugsweise jeweils zwei Verstellmechanismen mit Aktivatoren 12 pro Schiebeelement 5 oder 6. Ferner wird ein Anschlagelement an dem Oberboden 4 oder der Laufschiene 7 montiert, wobei das Anschlagelement wahlweise als Selbsteinzug mit einem Mitnehmer 13 ausgebildet ist, der in Eingriff mit dem Aktivator 12 gebracht werden kann. Alternativ ist es auch möglich, ein Formteil als Anschlag vorzusehen, das nur formschlüssig in Eingriff mit dem Aktivator 12 gebracht wird, beispielsweise auch über eine Rastverbindung. Die Reihenfolge der Verfahrensschritte ist dabei unerheblich.

Nach der Montage können die Schiebeelemente 5 oder 6 in Längsrichtung der Laufschiene 7 ausgerichtet werden. Hierfür wird das Schiebeelement 5 oder 6 in die jeweilige Endposition bewegt, und in dieser Endposition wird dann eine Verstellung vorgenommen, wahlweise durch ein Verschwenken des Riegelelementes 15 oder durch Bewegen eines anderen Verstellelementes des Verstellmechanismus. Sobald die gewünschte Endposition für das Schiebeelement 5 oder 6 eingestellt ist, kann das Schiebeelement 5 oder 6 in die gegenüberliegende Endposition verfahren werden, um auch dort eine Einstellung vorzunehmen. Die Einstellung der Endposition kann somit mit montiertem Schiebeelement 5 und 6 vorgenommen werden, so dass der Monteur unmittelbar sieht, in welcher Endposition das Schiebeelement 5 oder 6 angeordnet wird.

In Figur 14 ist ein Laufteil 40 gezeigt, das ein winkelförmiges Montageelement 41 umfasst, an dem ein Halter 43 mit einer Höhenverstellvorrichtung fixiert ist. Weiterhin ist an dem Montageelement 41 ein Laufelement 42 angeordnet, welches eine Rolle 44 trägt, um das Laufteil 40 verfahrbar an der Laufschiene 7 verfahren zu können. Benachbart zu dem Halter 43 ist ein Verstellmechanismus 47 an dem Laufelement 42 fixiert, der einen Aktivator 50 umfasst, der an einem Halteelement 45 fixiert ist. Das Halteelement 45 umfasst eine Aufnahme 46 oder Aussparung, in die eine Stange 49 einfügbar ist. Die Stange 49 besitzt an einem Ende 48 einen Block, der drehfest in der Aufnahme 46 gehalten ist. Auf der gegenüberliegenden Seite weist die Stange 49 eine Lagerachse 51 auf, die in einer Lageraufnahme 52 des Halteelementes 45 montierbar ist. Die Lagerachse 51 ist dabei parallel zur Längsrichtung der Laufschiene 7 ausgerichtet. Der Aktivator 50 ist als stegförmiger Vorsprung ausgebildet, der senkrecht zu der Längsrichtung hervorsteht und bei einer Belastung um die Achse der Stange 49 gedreht werden kann, wodurch Torsionskräfte zwischen Aktivator 50 und dem Ende 48 erzeugt werden, die für eine Rückstellung des Aktivators 50 sorgen, wenn die entsprechenden Verstellkräfte nicht mehr wirksam sind.

Der Verstellmechanismus 47 umfasst ferner einen Hebel 53, der eine Achse 54 aufweist, die in einer Aufnahme 55 des Laufelements 42 eingefügt ist, so dass der Hebel 53 drehbar gelagert ist. Die Drehachse des Hebels 53 ist dabei senkrecht zur Längsrichtung der Laufschiene 7 ausgerichtet. Weiterhin verfügt der Hebel 53 über eine keilförmig gestaltete Kontaktfläche 59, wobei der durch die zwei zusammen laufenden Seitenflächen entstehende spitze Winkel abgewandt von der Achse 54 ausgebildet ist. Über den Hebel 53 kann eine Relativbewegung eines am Laufelement 42 angeordneten Riegels 56 zu dem Halteelement 45 erfolgen bzw. verhindert werden und somit der Aktivator 50 von einer Löseposition in eine Verriegelungsposition und umgekehrt gebracht werden. Der Riegel 56 ist an dem Laufelement 42 abgestützt und weist einen Abschnitt mit einer Verzahnung 57 auf, die mit einer Verzahnung 58 an dem Halteelement 45 zusammenwirkt, wenn dieser in einer Längsrichtung fixiert werden soll.

In Figur 15 ist das Laufteil 40 in einer montierten Position gezeigt. Der Hebel 53 befindet sich in einer Löseposition, so dass der Aktivator 50 zusammen mit dem Halteelement 45 relativ zu dem Laufelement 42 verschoben werden kann. Dadurch kann die Position des Aktivators 50 in Längsrichtung der Laufschiene 7 verstellt werden, um eine Endposition eines Schiebeelementes einzustellen, wie dies bei den vorangegangenen Ausführungsbeispielen erläutert wurde.

In Figur 16A ist der Hebel 53 verschwenkt worden und verriegelt das Halteelement 45 und den Aktivator 50 relativ zu dem Laufelement 42, indem die keilförmige Kontaktfläche 59 den Riegel 56 in Richtung Halteelement 45 bewegt, so dass die Verzahnungen 57 und 58 formschlüssig kontaktieren. Der Aktivator 50 befindet sich in einer Position benachbart zu dem Halter 43. In Figur 16B ist der Hebel 53 ebenfalls in einer Verriegelungsposition angeordnet, der Aktivator 50 befindet sich allerdings beabstandet von dem Halter 43, und es ist ein größerer Abstand zwischen der Stirnseite der Lagerachse 51 und dem Halter 43 zu sehen.

In den Figuren 17A bis 17C befindet sich der Hebel 53 in einer Löseposition, in der der Aktivator 50 verstellt werden kann. In der Löseposition kann das Halteelement 45 relativ zu dem Riegel 56 verschoben werden, wie dies in der Schnittdarstellung der Figur 17C gezeigt ist. Wird der Hebel 53 verschwenkt, erfolgt ein Verriegeln des Aktivators 50 und des Halteelementes 45 in der eingestellten Position, wobei die Verzahnung 57 des Riegels 56 formschlüssig an der Verzahnung 58 des Halteelementes 45 verrastet, wie dies insbesondere in Figur 18C gezeigt ist. Durch die Verzahnung 57 kann das Halteelement 45 nicht mehr relativ zu dem Riegel 56 in Längsrichtung der Laufschiene 7 verschoben werden.

In Figur 19 ist eine Position des Laufteils 40 gezeigt, bei der der Aktivator 50 um eine Achse parallel zur Längsrichtung der Laufschiene 7 verschwenkt wurde. Wie oben ausgeführt ist, befindet sich der Aktivator 50 an einer Stange 49, die an einem Ende 48 an dem Halteelement 45 fixiert ist und auf der gegenüberliegenden Seite eine Lagerachse 51 aufweist. Dadurch kann der stegförmige Aktivator 50 um die Achse der Stange 49 gedreht werden, vorzugsweise um mindestens 20°, insbesondere mindestens 30°, so dass die Stange 49 infolge der eigenen Torsion den Aktivator 50 schwenkbar lagert und über Rückstellkraft wieder in die Ausgangsposition bewegen kann. Dies verhindert eine Beschädigung des Aktivators 50, wenn dieser aufgrund einer nicht beabsichtigten Fehlstellung über einen Mitnehmer oder ein anderes Bauteil hinweg bewegt werden muss, um wieder in eine normale Funktionsstellung zu gelangen.

### Bezugszeichenliste

- 1: Möbel
- 2: Möbelkorpus
- 3: Seitenwand
- 4: Oberboden
- 5: Schiebeelement
- 6: Schiebeelement
- 7: Laufschiene
- 8, 8': Laufteil
- 9: Laufteil
- 10: Rolle
- 11: Verstellmechanismus
- 12, 12': Aktivator
- 13: Mitnehmer
- 15: Riegelelement
- 15': Schraube
- 16, 16': Bauteil
- 17, 17': Bauteil
- 18: Trägerleiste
- 19: Langloch
- 19': Zahnleiste
- 20: Bolzen
- 21: Aufnahme
- 22: Zapfen
- 23: Verzahnung
- 23': Steg
- 30: Block
- 31: Spindel
- 32: Kopf
- 33: Aufnahme
- 34: Aufnahme
- 40: Laufteil
- 41: Montageelement
- 42: Laufelement
- 43: Halter
- 44: Rolle
- 45: Halteelement
- 46: Aufnahme
- 47: Verstellmechanismus
- 48: Ende
- 49: Stange
- 50: Aktivator
- 51: Lagerachse
- 52: Lageraufnahme
- 53: Hebel
- 54: Achse
- 55: Aufnahme
- 56: Riegel
- 57: Verzahnung
- 58: Verzahnung
- 59: Kontaktfläche

## Patentansprüche

1. Möbel (1) mit einem Möbelkorpus (2) und mindestens einem Schiebeelement (5, 6), das über mindestens ein Laufteil (8, 8', 9, 40) entlang einer Laufschiene (7) verfahrbar ist, um eine Öffnung an dem Möbelkorpus (2) freizugeben oder zu verschließen, wobei zumindest in einer Endposition des Schiebeelementes (5, 6) eine Anschlageinrichtung vorgesehen ist, die einen Aktivator (12, 12', 50) und ein mit dem Aktivator (12, 12', 50) in Eingriff bringbares Anschlagelement (13) umfasst, wobei ein Verstellmechanismus (11, 47) für den Aktivator (12, 12', 50) vorgesehen ist, über den der Aktivator (12, 12', 50) in Längsrichtung der Laufschiene (7) verstellbar ist, um die Endposition des Schiebeelementes (5, 6) einzustellen und der Verstellmechanismus (11, 47) mindestens ein Riegelelement (15, 45, 56) aufweist, mittels dem die eingestellte Position klemmend oder formschlüssig fixierbar ist, **dadurch gekennzeichnet, dass** das Riegelelement (45, 56) über einen drehbaren Hebel (53) lösbar ist, um den Aktivator (50) verstellen zu können, und der Hebel (53) von der Löseposition in eine Verriegelungsposition drehbar ist, um den Aktivator (50) an dem Laufteil (8, 9, 40) oder einem damit verbundenen Bauteil zu fixieren.

2. Möbel nach Anspruch 1, **dadurch gekennzeichnet, dass** der Verstellmechanismus (11, 47) ein mit dem Laufteil (8, 8', 9, 40) verbundenes Bauteil (16, 42) und ein mit dem Aktivator (12, 12', 50) verbundenes Bauteil (17, 17', 45) umfasst, die relativ zueinander verschiebbar sind.

3. Möbel nach Anspruch 1 oder 2, **dadurch gekennzeichnet, dass** das mindestens eine Riegelelement (15, 45, 56) eine Verzahnung (23, 57, 58) umfasst.

4. Möbel nach einem der Ansprüche 1 bis 3, **dadurch gekennzeichnet, dass** das Riegelelement (15, 45, 56) ein Betätigungselement als drehbarer Hebel (53) umfasst, das im Bereich einer Oberkante des Schiebeelementes (5, 6) angeordnet ist.

5. Möbel nach einem der vorhergehenden Ansprüche, **dadurch gekennzeichnet, dass** der Verstellmechanismus einen Exzenter, eine Spindel (31) und/oder eine Schnecke umfasst.

6. Möbel nach einem der vorhergehenden Ansprüche, **dadurch gekennzeichnet, dass** das Anschlagelement (13) als Mitnehmer eines Selbsteinzuges ausgebildet ist, der entlang einer Führung verfahrbar ist.

7. Möbel nach einem der vorhergehenden Ansprüche, **dadurch gekennzeichnet, dass** das Anschlagelement (13) als stationärer Anschlag ausgebildet ist, der am Möbelkorpus (2) oder der Laufschiene (7) fixiert ist.

8. Möbel nach einem der vorhergehenden Ansprüche, **dadurch gekennzeichnet, dass** der Verstellweg des Verstellmechanismus mindestens 20 mm beträgt, vorzugsweise zwischen 30 mm bis 80 mm.

9. Möbel nach einem der vorhergehenden Ansprüche, **dadurch gekennzeichnet, dass** der Verstellmechanismus mit dem Aktivator (12, 12', 50) an dem Schiebeelement (5, 6) fixiert ist.

10. Möbel nach einem der vorhergehenden Ansprüche, **dadurch gekennzeichnet, dass** der drehbare Hebel (53) eine Kontaktfläche (59) umfasst, die in einer Verriegelungsposition des drehbaren Hebels (53) eine erste Verzahnung (57, 58) formschlüssig mit einer zweiten Verzahnung (57, 58) verrastet.

11. Möbel nach einem der vorhergehenden Ansprüche, **dadurch gekennzeichnet, dass** der Aktivator (50) als Steg oder Vorsprung ausgebildet ist, der senkrecht zur Längsrichtung der Laufschiene (7) biegbar oder drehbar ist.

12. Möbel nach Anspruch 11, **dadurch gekennzeichnet, dass** der Aktivator (50) an einer Stange (49) gehalten ist, die an einem Ende (48) an einem Halteelement (45) fixiert ist und der Aktivator (50) aus einer Ausgangsposition durch Torsion oder Drehung der Stange (49) um mindestens 20° verschwenkbar ist.

13. Verfahren zur Montage eines Schiebeelementes (5, 6) an einem Möbelkorpus (2) mit den folgenden Schritten:
- Fixieren einer Laufschiene (7) an einem Möbelkorpus (2);
- Aufsetzen mindestens eines Laufteils (8, 8', 9, 40) mit einem Schiebeelement (5, 6) auf die Laufschiene (7);
- Verfahren des mindestens einen Laufteils (8, 8', 9, 40) mit einem Schiebelement (5, 6) in eine vorläufige Position im Bereich der gewünschten Endposition relativ zum Möbelkorpus (2);
- Kopplung und/oder Kontaktierung einer Anschlageinrichtung mit einem Aktivator (12, 12', 50) und einem mit dem Aktivator (12, 12', 50) in Eingriff und/oder zur Anlage bringbaren Anschlagelement (13);
- Bewegen des Schiebeelementes (5, 6) durch einen Verstellmechanismus (11, 47) mittels des Aktivators (12, 12', 50) in Längsrichtung der Laufschiene (7) oder Bewegen des Aktivators (12, 12', 50) durch das Schiebeelement (5, 6), um das Schiebeelement (5, 6) in eine gewünschte Endposition zu positionieren, wobei der Verstellmechanismus (11, 47) mindestens ein Riegelelement (15, 45, 56) aufweist, mittels dem die eingestellte Position klemmend oder formschlüssig fixierbar ist, und
- Verriegeln oder Fixieren des Verstellmechanismus (11, 47) zum Festlegen der eingestellten Endposition,
- **dadurch gekennzeichnet, dass** das Riegelelement (45, 56) über einen drehbaren Hebel (53) lösbar ist, um den Aktivator (50) zu verstellen, und der Hebel (53) von der Löseposition in eine Verriegelungsposition drehbar ist, um den Aktivator (50) an dem Laufteil (8, 9, 40) oder einem damit verbundenen Bauteil zu fixieren.

14. Verfahren nach Anspruch 13, **dadurch gekennzeichnet, dass** das Anschlagelement (13) als Mitnehmer eines Selbsteinzuges ausgebildet ist, der entlang einer Führung verfahrbar ist.

## Claims

1. Item of furniture (1) comprising a furniture body (2) and at least one sliding element (5, 6) which is movable by way of at least one running part (8, 8', 9, 40) along a running rail (7) in order to expose or close an opening on the furniture body (2), wherein a stop device is provided at least in an end position of the sliding element (5, 6), which stop device comprises an activator (12, 12', 50) and a stop element (13) that can be brought into engagement with the activator (12, 12', 50), whereby an adjustment mechanism (11, 47) is provided for the activator (12, 12', 50), by way of which the activator (12, 12', 50) can be adjusted in the longitudinal direction of the running rail (7) in order to set the end position of the sliding element (5, 6) and the adjustment mechanism (11, 47) has at least one locking element (15, 45, 56), by means of which the set position can be fixed by clamping or by way of a form fit, **characterized in that** the locking element (45, 56) can be released by way of a rotatable lever (53) in order to be able to adjust the activator (50), and the lever (53) can be rotated from the release position to a locked position in order to fix the activator (50) to the running part (8, 9, 40) or to a component associated therewith.

2. Item of furniture according to claim 1, **characterized in that** the adjustment mechanism (11, 47) comprises a component (16, 42) connected to the running part (8, 8', 9, 40) and a component (17, 17', 45) connected to the activator (12, 12', 50), which components are displaceable relative to one another.

3. Item of furniture according to claim 1 or 2, **characterized in that** the at least one locking element (15, 45, 56) comprises a toothing (23, 57, 58).

4. Item of furniture according to claim 1 to 3, **characterized in that** the locking element (15, 45, 56) comprises an actuating element (53) as a pivotable lever which is arranged in the region of an upper edge of the sliding element (5, 6).

5. Item of furniture according to any one of the preceding claims, **characterized in that** the adjustment mechanism comprises an eccentric, a spindle (31) and/or a worm.

6. Item of furniture according to any one of the preceding claims, **characterized in that** the stop element (13) is configured as an entraining element of a self-closing mechanism, which is movable along a guide.

7. Item of furniture according to any one of the preceding claims, **characterized in that** the stop element (13) is configured as a stationary stop which is fixed to the furniture body (2) or to the running rail (7).

8. Item of furniture according to any one of the preceding claims, **characterized in that** the adjustment travel of the adjustment mechanism is at least 20 mm, preferably between 30 mm to 80 mm.

9. Item of furniture according to any one of the preceding claims, **characterized in that** the adjustment mechanism is fixed to the sliding element (5, 6) by the activator (12, 12', 50) .

10. Item of furniture according to any one of the preceding claims, **characterized in that** the rotatable lever (53) comprises a contact surface (59) which, in a locked position of the rotatable lever (53), form-fittingly latches a first toothing (57, 58) to a second toothing (57, 58).

11. Item of furniture according to any one of the preceding claims, **characterized in that** the activator (50) is configured as a web or protrusion which can be flexed or rotated perpendicularly to the longitudinal direction of the running rail (7).

12. Item of furniture according to claim 11, **characterized in that** the activator (50) is held on a rod (49) which is fixed at one end (48) to a retaining element (45), and the activator (50) can be pivoted through at least 20° from a starting position by torsion or rotation of the rod (49).

13. Method for installing a sliding element (5, 6) on a furniture body (2), comprising the following steps:
- fixing a running rail (7) to a furniture body (2);
- placing at least one running part (8, 8', 9, 40) together with a sliding element (5, 6) on the running rail (7);
- moving the at least one running part (8, 8', 9, 40) together with a sliding element (5, 6) into a temporary position in the region of the desired end position relative to the furniture body (2);
- coupling a stop device to, and/or bringing the latter into contact with, an activator (12, 12', 50) and a stop element (13) which can be brought into engagement and/or abutment with the activator (12, 12', 50);
- moving the sliding element (5, 6) in the longitudinal direction of the running rail (7) by way of an adjustment mechanism (11, 47) by means of the activator (12, 12', 50), or moving the activator (12, 12', 50) by way of the sliding element (5, 6), in order to position the sliding element (5, 6) in a desired end position, whereby the adjustment mechanism comprises at least one locking element (15, 45, 56) by means of which the set position can be fixed by clamping or by way of a form fit and
- locking or fixing the adjustment mechanism (11, 47) in order to define the set end position
- **characterized in that** the locking element (45, 56) can be released by way of a rotatable lever (53) in order to be able to adjust the activator (50), and the lever (53) can be rotated from the release position to a locked position in order to fix the activator (50) to the running part (8, 9, 40) or to a component associated therewith.

14. Method according to claim 13, **characterized in that** the stop element (13) is configured as an entraining element of a self-closing mechanism, which is movable along a guide.

## Revendications

1. Meuble (1) avec un corps de meuble (2) et au moins un élément coulissant (5, 6) qui peut être déplacé par l'intermédiaire d'au moins une pièce de glissement (8, 8', 9, 40) le long d'un rail de glissement (7) pour dégager ou fermer une ouverture dans le corps de meuble (2), dans lequel est prévu au moins dans une position de fin de course de l'élément coulissant (5, 6) un dispositif de butée qui comprend un actionneur (12, 12', 50) et un élément de butée (13) qui peut être amené en prise avec l'actionneur (12, 12', 50), dans lequel est prévu pour l'actionneur (12, 12', 50) un mécanisme de déplacement (11, 47) par lequel l'actionneur (12, 12', 50) peut être déplacé dans le sens longitudinal du rail de glissement (7) pour ajuster la position de fin de course de l'élément coulissant (5, 6) et le mécanisme de déplacement (11, 47) comporte au moins un élément de targette (15, 45, 56) au moyen duquel la position ajustée peut être fixée par serrage ou par engagement positif, **caractérisé en ce que** l'élément de targette (45, 56) peut être débloqué à l'aide d'un levier pivotant (53) pour permettre le déplacement de l'actionneur (50) et le levier (53) peut être tourné de la position de déblocage à une position de verrouillage pour fixer l'actionneur (50) sur la pièce de glissement (8, 9, 40) ou une pièce reliée à celle-ci.

2. Meuble selon la revendication 1, **caractérisé en ce que** le mécanisme de déplacement (11, 47) comprend une pièce (16, 42) reliée à la pièce de glissement (8, 8', 9, 40) et une pièce (17, 17', 45) reliée à l'actionneur (12, 12', 50), qui sont capables de translation l'une par rapport à l'autre.

3. Meuble selon la revendication 1 ou 2, **caractérisé en ce que** l'au moins un élément de targette (15, 45, 56) comprend une denture (23, 57, 58).

4. Meuble selon l'une des revendications 1 à 3, **caractérisé en ce que** l'élément de targette (15, 45, 56) comprend un élément d'actionnement servant de levier pivotant (53) qui est disposé au niveau d'une arête supérieure de l'élément coulissant (5, 6).

5. Meuble selon l'une des revendications précédentes, **caractérisé en ce que** le mécanisme de déplacement comprend un excentrique, une broche (31) et/ou une vis sans fin.

6. Meuble selon l'une des revendications précédentes, **caractérisé en ce que** l'élément de butée (13) est conçu comme un entraîneur d'un mécanisme de rétraction automatique, qui peut être déplacé le long d'un guide.

7. Meuble selon l'une des revendications précédentes, **caractérisé en ce que** l'élément de butée (13) est conformé comme une butée stationnaire qui est fixée sur le corps de meuble (2) ou le rail de glissement (7).

8. Meuble selon l'une des revendications précédentes, **caractérisé en ce que** la course de déplacement du mécanisme de déplacement est d'au moins 20 mm, de préférence entre 30 mm et 80 mm.

9. Meuble selon l'une des revendications précédentes, **caractérisé en ce que** le mécanisme de déplacement est fixé avec l'actionneur (12, 12', 50) sur l'élément coulissant (5, 6).

10. Meuble selon l'une des revendications précédentes, **caractérisé en ce que** le levier pivotant (53) comporte une surface de contact (59) qui, dans une position de verrouillage du levier pivotant (53) enclenche une première denture (57, 58) en correspondance de forme avec une deuxième denture (57, 58).

11. Meuble selon l'une des revendications précédentes, **caractérisé en ce que** l'actionneur (50) est conformé comme une barrette ou une saillie qui peut être pliée ou tournée perpendiculairement à la longueur du rail de glissement (7).

12. Meuble selon la revendication 11, **caractérisé en ce que** l'actionneur (50) est retenu sur une tige (49) fixée à une extrémité (48) sur un élément de maintien (45) et l'actionneur (50) peut pivoter d'au moins 20° à partir de sa position de départ par la torsion ou la rotation de la tige (49).

13. Procédé pour le montage d'un élément coulissant (5, 6) sur un corps de meuble (2), comprenant les étapes suivantes :
- fixation d'un rail de glissement (7) sur un corps de meuble (2) ;
- pose d'au moins une pièce de glissement (8, 8', 9, 40) munie d'un élément coulissant (5, 6) sur le rail de glissement (7) ;
- déplacement de l'au moins une pièce de glissement (8, 8', 9, 40) avec un élément coulissant (5, 6) dans une position temporaire au niveau de la position de fin de course souhaitée par rapport au corps de meuble (2) ;
- couplage et/ou mise en contact d'un dispositif de butée avec un actionneur (12, 12', 50) et un élément de butée (13) pouvant être mis en prise et/ou appuyé sur l'actionneur (12, 12', 50) ;
- déplacement de l'élément coulissant (5, 6) par un mécanisme de déplacement (11, 47) au moyen de l'actionneur (12, 12', 50) dans le sens de la longueur du rail de glissement (7) ou déplacement de l'actionneur (12, 12', 50) par l'élément coulissant (5, 6) pour positionner l'élément coulissant (5, 6) dans une position de fin de course souhaitée, le mécanisme de déplacement (11, 47) présentant au moins un élément de targette (15, 45, 56) au moyen duquel la position réglée peut être fixée par serrage ou engagement positif, et
- verrouillage ou fixation du mécanisme de déplacement (11, 47) pour fixer la position de fin de course réglée,
**caractérisé en ce que** l'élément de targette (45, 56) peut être débloqué par un levier pivotant (53) pour déplacer l'actionneur (50) et le levier (53) peut être tourné de la position de déblocage à une position de verrouillage pour fixer l'actionneur (50) sur la pièce de glissement (8, 9, 40) ou une pièce reliée à celle-ci.

14. Procédé selon la revendication 13, **caractérisé en ce que** l'élément de butée (13) est conçu comme un entraîneur d'un mécanisme de rétraction automatique qui peut être déplacé le long d'un guide.
